# EUROPÄISCHE PATENTSCHRIFT

(11) **EP 0 316 537 B1**
(45) Veröffentlichungstag und Bekanntmachung des Hinweises auf die Patenterteilung: **17.07.1991**
(21) Anmeldenummer: 88115191.4
(22) Anmeldetag: 16.09.1988
(51) Int. Cl.: F04B 21/00, F04B 13/00

(54) **Dosierpumpe**
Dosing pump
Pompe doseuse

(30) Priorität: 13.11.1987 DE 3738656
(43) Veröffentlichungstag der Anmeldung: 24.05.1989
(73) Patentinhaber: Grünbeck Wasseraufbereitung GmbH, D-89420 Höchstädt (DE)
(72) Erfinder: Röttel, Franz, D-8884 Höchstädt/Donau (DE)
(74) Vertreter: Prüfer, Lutz H., Dipl.-Phys.

(56) Entgegenhaltungen:
- EP-A- 0 117 969
- WO-A-83/03447
- DE-A- 2 651 614
- FR-A- 2 120 945
- FR-A- 2 379 712

## Beschreibung

Die Erfindung betrifft eine Dosierpumpe nach dem ersten Teil des Patentanspruches 1.

Eine derartige Dosierpumpe ist aus der WO-A-8303447 bekannt. Bei dieser bekannten Dosierpumpe schafft der Dosierkolben beim Austauchen aus dem Pumpenraum eine Verbindung zu einem darüber angeordneten Vorförderraum, so daß eventuell vorhandene Luft in den Vorförderraum entweichen kann. Der Vorförderraum ist von einer Membran begrenzt, die mit dem Dosierkolben fest verbunden ist. Das im Vorförderraum befindliche überschüßige Dosiermittel wird bei der Abwärtsbewegung des Dosierkolbens über die Rücklaufleitung zurück in den Dosiermittelbehälter gefördert.

Beim Dosieren, insbesondere beim Dosieren aggressiver Medien, besteht allgemein das Problem, daß sich Luft oder Gas in der Pumpkammer ansammelt und die Leistung der Pumpe dann abfällt, bis ein Entlüften vorgenommen wird. Das ist insbesondere bei ausgasenden Medien sowie beim Wechsel von Dosiermittelbehältern nachteilig.

Es ist Aufgabe der Erfindung, bei einer Dosierpumpe der eingangs beschriebenen Art die Entlüftung zu verbessern. Insbesondere soll die Dosierpumpe selbstansaugend und selbstentlüftend sein.

Diese Aufgabe wird durch eine Dosierpumpe mit den Merkmalen des Patentanspruches 1 gelöst.

Weiterbildungen der Erfindung sind in den Unteransprüchen gekennzeichnet.

Weitere Merkmale und Zweckmäßigkeiten der Erfindung ergeben sich aus der Beschreibung von Ausführungsbeispielen anhand der Figuren. Von den Figuren zeigen:

- Fig. 1: einen Schnitt durch eine erste Ausführungsform einer Dosierpumpe im Rückhub;
- Fig. 2: die in Fig. 1 gezeigte Dosierpumpe im Zustand des Arbeitshubes;
- Fig. 3: eine Schnittdarstellung einer zweiten Ausführungsform im Rückhub; und
- Fig. 4: die in Fig. 3 gezeigte Ausführungsform im Arbeitshub.

Die Dosierpumpe 1 weist ein Gehäuse 2 mit einem Pumpenraum 3 auf seiner Unterseite und einem darüberliegenden Kolbenraum 4 auf. Der Pumpenraum 3 ist eingangsseitig über ein schematisch angedeutetes Saugventil 5 und eine Saugleitung 6 mit einem Dosiermittelbehälter 7 verbindbar. Ein Dosierkolben 8 ist in dem Gehäuse 2 so geführt, daß er zum Rückhub aus dem Pumpenraum 3 austaucht und zum Arbeitshub in diesen in der in Fig. 2 gezeigten Weise eintaucht. An dem in Arbeitsstellung der Dosierpumpe oben liegenden Rand des Pumpenraumes 3 ist ein Kompressions-O-Ring 9 vorgesehen, der den Dosierkolben 8 beim Eintauchen dichtend umgibt. In einem vorgegebenen Abstand vom Kompressions-O-Ring liegt unterhalb desselben ein mit einer Dosierstelle zu verbindender Ausgang 10 mit einem Druckventil 11.

An dem in Arbeitsstellung oben liegenden Ende des Kolbenraumes 4 ist eine Rücklaufleitung 12 über ein Druckventil 13 angeschlossen.

Der Dosierkolben 8 ist so geführt, daß er koaxial zu dem Kolbenraum 4 hin und her bewegbar ist. Um den Dosierkolben 4 herum ist eine Dichtungsmanschette 14 vorgesehen, die in einer Manschettenführung 15 geführt ist. Zwischen Manschettenführung 15 und Dosierkolben 8 ist zur Abdichtung ein Dichtring 16 vorgesehen.

Die Dichtungsmanschette wird durch eine Druckfeder 17 in die in Fig. 2 gezeigte Endstellung bewegt, bei der die Manschettenführung in eine durch einen Anschlag 18 am Dosierkolben 8 vorgegebene Endstellung bewegt ist. Die Druckfeder 17 liegt mit ihrem einen Ende an der angrenzenden Unterseite der Manschettenführung 15 und mit ihrem anderen Ende an einem mit dem Dosierkolben fest verbundenen und gegebenenfalls einstückig ausgebildeten Widerlagerring 19 an. Am oberen Ende ist der Kolbenraum 4 durch einen um den austretenden Dosierkolben herum angeordneten Dichtring 20 nach außen hin abgedichtet.

Die Dichtungsmanschette 14 zusammen mit der Manschettenführung 15 trennt den Kolbenraum 4 in einen mit dem Pumpenraum 3 verbindbaren unteren Kolbenraum 21 und einen mit der Rücklaufleitung verbundenen oberen Kolbenraum 22.

Während des in Fig. 1 dargestellten Rückhubes oder Saughubes wird durch das Anheben des Dosierkolbens 8 über die Saugleitung 6 Dosiermittel in den Pumpenraum 3 angesaugt. Durch die Kraft der Druckfeder 17 neigt das den unteren und oberen Kolbenraum trennende Begrenzungselement aus Manschettenführung und Dichtungsmanschette dazu, sich nach oben zu bewegen, so daß das Volumen des unteren Kolbenraumes größer wird. Es entsteht ein Unterdruck im unteren Kolbenraum, der dazu führt, daß die Druckfeder 17 in der in Fig. 1 gezeigten Weise so lange zusammengedrückt wird, bis der Dosierkolben 8 aus dem Kompressions-O-Ring 9 austritt und somit eine Verbindung zwischen Pumpenraum 3 und unterem Kolbenraum entsteht. In diesem Augenblick wird die vorgespannte Druckfeder 17 entspannt und das Begrenzungselement aus Dichtungsmanschette und Manschettenführung zu dem Anschlag 18 hin beschleunigt. Durch dieses Beschleunigen wird das Dosiermittel mit darin eventuell vorhandenen Luftblasen aus dem Pumpenraum 3 herausgerissen, und es erfolgt eine vollständige Entlüftung. Gleichzeitig wird das im oberen Kolbenraum 22 vorhandene überschüssige Dosiermedium mit Luft über das Druckventil 13 und die Rücklaufleitung 12 nach außen und insbesondere in den Vorratsbehälter zurückgeführt.

In dem anschließenden, in Fig. 2 gezeigten Arbeits- oder Dosierhub fährt der Dosierkolben 8 in den Pumpenraum 3 hinein, und das dort befindliche bereits angesaugte Dosiermittel wird über das Druckventil 11 und den Ausgang 10 zur Dosierstelle befördert. Gleichzeitig wird das im unteren Kolbenraum 21 befindliche überschüssige Dosiermittel gegebenenfalls mit Luft über die zwar von oberen Kolbenraum zum unteren Kolbenraum sperrende aber vom unteren Kolbenraum zum oberen Kolbenraum Medium und Luft durchlassende Dichtungsmanschette in den oberen Kolbenraum 22 gefördert. Anschließend wiederholt sich der oben beschriebene Kreislauf.

Bei der in den Fig. 3 und 4 gezeigten Ausführungsform sind die Merkmale, die mit den entsprechenden Merkmalen des ersten Ausführungsbeispieles übereinstimmen, mit den gleichen Bezugszeichen versehen.

Anstelle des den Kolbenraum 4 in einen unteren und einen oberen Kolbenraum unterteilenden Begrenzungselementes aus Dichtungsmanschette und Manschettenführung ist bei der in den Fig. 3 und 4 gezeigten Ausführungsform eine den Kolbenraum 4 auf seiner oberhalb des Ausganges für die Rücklaufleitung 12 liegenden Seite eine ringsum im Gehäuse 2 eingespannte Membran 23 vorgesehen. Die Membran ist auf ihrer den Dosierkolben 8 umgebenden inneren Seite von einer ringförmigen Fassung 24 gehalten, die über einen Dichtring 25 zwischen Fassung und äußerer Oberfläche des Dosierkolbens 8 nach außen hin abgedichtet wird. Zwischen der Fassung 24 und dem Widerlagerring 19 ist wiederum die Druckfeder 17 so vorgesehen, daß die Fassung 24 in ihrer in Fig. 4 gezeigten äußersten Stellung an dem Anschlag 18 anliegt.

Im Betrieb wird bei dem in Fig. 3 gezeigten Rückhub neues Dosiermedium angesaugt. Gleichzeitig entsteht im Kolbenraum 4 ein Unterdruck, der dazu führt, daß die Druckfeder 17 durch das Einwirken der Membran bzw. der Fassung 24 zusammengedrückt wird. Sobald der Dosierkolben 8 aus dem Kompressions-O-Ring 9 austritt, entspannt sich die Feder und drückt die Fassung 24 und damit die Membran schlagartig bis zum Anschlag 18 nach oben.

Dadurch werden wiederum Dosiermittel und darin befindliche Luftblasen aus dem Pumpenraum 3 herausgerissen, und es erfolgt eine Entlüftung. Beim anschließenden Arbeitshub wird das im Pumpenraum 3 befindliche Dosiermittel über den Ausgang 10 zur Dosierstelle befördert. Gleichzeitig fördert die Membran 23 überschüssiges Dosiermittel und Luft über das Druckventil 13 und die Rücklaufleitung 12 nach außen bzw. in den Dosiermittelbehälter zurück. Anschließend wird der beschriebene Zyklus fortgesetzt.

## Patentansprüche

1. Dosierpumpe mit einem Pumpenraum (3) mit einem Dosierkolben (8) zum Fördern zu einer Dosierstelle, wobei der Pumpenraum (3) über eine ein Saugventil (5) aufweisende Saugleitung (6) mit einem Dosiermittelbehälter (7) verbindbar ist, mit einer Rücklaufleitung (12) und einem Kolbenraum (4) zwischen dem Pumpenraum (3) und der Rücklaufleitung (12) sowie einem Begrenzungselement (14, 15; 23, 24) für den Kolbenraum (4), dadurch gekennzeichnet, daß das Begrenzungselement (14, 15; 23, 24) so vorgespannt ist, daß es beim Verbinden des Pumpenraumes (3) und des Kolbenraumes (4) während des Saughubes zum Entlüften das Volumen des mit dem Pumpenraum (3) verbundenen Kolbenraumes (4) durch eine relativ zur Bewegung des Dosierkolbens (8) beschleunigte Bewegung des Begrenzungselements (14, 15; 23, 24) schlagartig vergrößert.

2. Dosierpumpe nach Anspruch 1, dadurch gekennzeichnet, daß das Begrenzungselement (14, 15) mittels einer Feder (17) in die dem größeren Volumen entsprechende Stellung vorgespannt ist.

3. Dosierpumpe nach Anspruch 1 oder 2, dadurch gekennzeichnet, daß das Begrenzungselement den Kolbenraum (4) in einen an den Pumpenraum (3) angrenzenden unteren Kolbenraum (21) und einen mit der Rücklaufleitung (12) verbundenen oberen Kolbenraum (22) unterteilt, so daß Medium aus dem unteren in den oberen Kolbenraum treten kann.

4. Dosierpumpe nach Anspruch 3, dadurch gekennzeichnet, daß das Begrenzungselement eine Dichtungsmanschette (14) ist.

5. Dosierpumpe nach einem der Ansprüche 1 bis 4, dadurch gekennzeichnet, daß das Begrenzungselement (14, 15; 23, 24) auf dem Kolben gleitend ausgebildet ist.

6. Dosierpumpe nach einem der Ansprüche 1 bis 5, dadurch gekennzeichnet, daß das Begrenzungselement als eine Membran (23) ausgebildet ist.

7. Dosierpumpe nach Anspruch 6, dadurch gekennzeichnet, daß in Arbeitsstellung der Dosierpumpe der Pumpenraum (4) auf der Unterseite des Kolbenraumes (4) und die Membran (23) oberhalb des Austritts zur Rücklaufleitung (12) liegt.

8. Dosierpumpe nach einem der Ansprüche 1 bis 7, dadurch gekennzeichnet, daß das Begrenzungselement (14, 15; 23, 24) beim Verbinden von Pumpenraum und Kolbenraum das Volumen des den Kolbenraum (4) einschließenden Raumes schlagartig vergrößert.

## Claims

1. A dosing pump, comprising a pump space (3) having a dosing plunger (8) for delivering to a dosing position, the pump space (3) being connectable with a dosing means container (7) through a suction line (6) having a suction valve (5), a back flow line (12) and a plunger space (4) between the pump space (3) and the back flow line (12), as well as a defining element (14, 15; 23, 24) for the plunger space (4), characterized in that the defining element (14, 15; 23, 24) is biased such that it increases during connecting the pump space (3) and the plunger space (4) during the suction stroke instantly for bleeding the volume of the plunger space (4) connected with the pump space (3) by a movement of the defining element (14, 15; 23, 24) accelerated relatively to the movement of the dosing plunger (8).

2. Dosing pump according to claim 1, characterized in that the defining element (14, 15) is biased by a spring (17) into the position corresponding to the larger volume.

3. Dosing pump according to claim 1 or 2, characterized in that the defining element divides the plunger space (4) into a lower plunger space (31) adjacent to the pump space (3) and an upper plunger space (22) connected to the back flow line (12) such that the medium can pass from the lower to the upper plunger space.

4. Dosing pump according to claim 3, characterized in that the defining element is a leatherring (14).

5. Dosing pump according to one of claims 1 to 4, characterized in that the defining element (14, 15; 23, 24) is formed sliding on the plunger.

6. Dosing pump according to one of claims 1 to 5, characterized in that the defining element (14, 15; 23, 24) is formed as a diaphragm.

7. Dosing pump according to claim 6, characterized in that in the operating position of the dosing pump the pump space (4) is situated in the lower side of the plunger space (4), and the diaphragm (23) is situated above the exit of the back flow line (12).

8. Dosing pump according to one of claims 1 to 7, characterized in that the defining element (14, 15; 23, 24) increases instantly the volume of the space containing the plunger space (4) during connecting the pump space and the plunger space.

## Revendications

1. Pompe doseuse comprenant une chambre de pompe (3) munie d'un piston doseur (8) pour le transport du produit à doser vers un point de dosage, la chambre de pompe (3) pouvant être raccordée par l'intermédiaire d'une conduite d'aspiration (6) présentant une soupape d'aspiration (5) avec un réservoir de produit à doser (7), une conduite de retour (12), un cylindre (4) situé entre la chambre de pompe (3) et la conduite de retour (12) et un élément de délimitation (14, 15; 23, 24) pour le cylindre, caractérisée en ce que l'élément de délimitation (14, 15; 23, 24) est précontraint de telle sorte que lors du raccordement de la chambre de pompe (3) et du cylindre (4) pendant la course d'aspiration, il fait augmenter brusquement, pour la purge, le volume du cylindre (4) raccordé avec la chambre de pompe (3) par un mouvement de l'élément de délimitation (14, 15; 23, 24) accéléré par rapport au mouvement du piston doseur (8).

2. Pompe doseuse selon la revendication 1, caractérisée en ce que l'élément de délimitation (14, 15) est précontraint au moyen d'un ressort (17) dans la position correspondant au plus grand volume,

3. Pompe doseuse selon l'une des revendications 1 ou 2, caractérisé en ce que l'élément de délimitation divise le cylindre (4) en un cylindre inférieur (21) voisin de la chambre de pompe (3) et un cylindre supérieur (22) raccordé avec la conduite de retour, de telle sorte que du fluide puisse passer du cylindre inférieur dans le cylindre supérieur.

4. Pompe doseuse selon la revendication 3, caractérisée en ce que l'élément de délimitation est un manchon d'étanchéité (14).

5. Pompe doseuse selon l'une des revendications 1 à 4, caractérisée en ce que l'élément de délimitation (14, 15; 23, 24) est monté coulissant sur le piston.

6. Pompe doseuse selon l'une des revendications 1 à 5, caractérisée en ce que l'élément de délimitation est constituée par une membrane (23).

7. Pompe doseuse selon la revendication 6, caractérisée en ce que dans la position de fonctionnement de la pompe doseuse, la chambre de pompe (3) se trouve sur le côté inférieur du cylindre (4) et la membrane (23) est au-dessus de la sortie vers la conduite de retour (12).

8. Pompe doseuse selon l'une des revendications 1 à 7, caractérisée en ce que lors du raccordement entre la chambre de pompe et le cylindre, l'élément de délimitation (14, 15; 23, 24) augmente brusquement le volume du cylindre (4).
